# FASCICULE DE BREVET EUROPEEN

(11) **EP 0 308 354 B1**
(45) Date de publication et mention de la délivrance du brevet: **15.01.1992**
(21) Numéro de dépôt: 88440071.4
(22) Date de dépôt: 30.08.1988
(51) Int. Cl.: E05B 59/00

(54) **Ferrure de verrouillage, telle que serrure ou crémone-serrure, comportant un pêne demi-tour**
Schloss oder Treibstangenbeschlag mit einer Falle
Lock or espagnolette with a latch bolt

(30) Priorité: 09.09.1987 FR 8712583
(43) Date de publication de la demande: 22.03.1989
(73) Titulaire: ETABLISSEMENTS DREVET ET CIE Société Anonyme dite:, F-38504 Voiron (FR)
(72) Inventeur: Gagnoud, Marcel, F-38500 Voiron (FR)
(74) Mandataire: Aubertin, François

(56) Documents cités:
- FR-A- 2 569 755

## Description

L'invention concerne une ferrure de verrouillage, telle que serrure, crémone-serrure ou autre, conforme au préambule de la revendication 1.

Cette invention trouvera son application plus particulièrement dans le domaine de la quincaillerie du bâtiment.

On connaît déjà, par le document FR-A-2.569.755, une serrure comportant un boîtier solidaire d'une têtière et dans lequel est logé un mécanisme de commande permettant d'actionner un pêne demi-tour et un pêne dormant.

Dans le cadre de cette serrure, le pêne demi-tour est constitué d'un corps se présentant saillant par rapport à la têtière et d'un axe prolongeant ledit corps à l'intérieur du boîtier. Cet axe est monté coulissant dans un palier solidaire d'une des plaques de recouvrement du boîtier. De plus, un élément élastique, engagé sur l'axe et coopérant, simultanément, avec une butée prévue sur ce dernier et avec le palier, permet de maintenir le pêne demi-tour en position saillante.

La commande du pêne demi-tour peut s'effectuer, soit à partir d'un élément à clé, soit sous l'action d'un fouillot sur lequel peut agir l'usager par l'intermédiaire d'une poignée. A cet effet, ledit fouillot comporte un doigt de commande coopérant avec un plan d'appui, sous forme d'une seconde butée, située sur la partie libre de l'axe du pêne demi-tour, se présentant saillante par rapport au palier précité. Par ailleurs, cet axe est pourvu, dans sa partie avant, d'un renflement présentant une rainure constituant un second plan d'appui avec lequel coopère un organe intermédiaire, relié à l'élément à clé.

Cette serrure présente un certain nombre d'inconvénients dûs à la configuration particulière du pêne demi-tour.

En effet, la coopération entre l'organe intermédiaire, en liaison avec l'élément à clé, et l'axe du pêne demi-tour, nécessite, d'une part, un surplus de matière, formé par un renflement au niveau de la partie avant de cet axe, permettant l'usinage d'une rainure. D'autre part, ledit organe intermédiaire doit être conçu en respectant des tolérances relativement réduites.

Un autre inconvénient provient des butées qu'il y a lieu, soit d'usiner, soit de monter sur l'axe du pêne demi-tour. Ces opérations d'usinage ou de montage sont souvent très fastidieuses et difficiles à exécuter.

De plus, l'on observe que le palier dans lequel est monté coulissant l'axe du pêne demi-tour, est rendu solidaire d'une des plaques de recouvrement du boîtier, il est nécessaire de monter l'élément élastique sur cet axe du pêne demi-tour en même temps que l'on dispose celui-ci à l'intérieur dudit boîtier.

Il en résulte de l'ensemble de ces inconvénients un coût de production des serrures relativement élevé sans compter une fiabilité réduite en raison de leur complexité.

La présente invention a pour but de remédier à ces inconvénients. L'invention telle qu'elle est définie dans les revendications résout le problème et consiste en une ferrure de verrouillage, telle que serrure, crémone-serrure ou autre, comportant un boîtier solidaire d'une têtière et renfermant un mécanisme de commande pourvu d'un fouillot et/ou d'un élément à clé pour actionner des éléments de verrouillage et plus particulièrement un pêne demi-tour formé d'un corps se présentant saillant par rapport à ladite têtière et d'un axe logé dans le boîtier, ce pêne demi-tour comportant, en outre, d'une part, des moyens de commande munis de plans d'appui sur lesquels agissent, respectivement, un organe de commande relié à un élément à clé et à un organe de commande solidaire du fouillot et, d'autre part, des moyens assurant son guidage et son positionnement dans un boîtier, ces moyens étant formés par une entretoise comportant un orifice dans lequel est monté l'axe du pêne demi-tour, cette entretoise étant rendue solidaire des plaques de recouvrement composant ledit boîtier. Cette serrure se caractérise en ce que lesdits moyens de commande sont constitués par un coulisseau présentant une lumière centrale délimitée, aux extrémités, par des flancs transversaux et servant de passage à l'axe du pêne demi-tour et à l'entretoise, les flancs transversaux étant, en outre, pourvus d'un orifice dans lequel est introduit l'axe du pêne demi-tour et coopérant, respectivement, avec des moyens de clipage ou autres pour immobiliser en translation le coulisseau sur l'axe et avec la face interne du corps relatif au pêne demi-tour, ce coulisseau comportant lesdits plans d'appui.

Les avantages obtenus grâce à cette invention consistent essentiellement en ce que le coulisseau permet une conception simplifiée du pêne demi-tour, d'une part, en évitant des usinages coûteux et, d'autre part, en réduisant au minimum la matière première mise en oeuvre.

Par ailleurs, ce coulisseau qui peut être issu d'un plat métallique embouti évite le respect de tolérances trop serrées qui, habituellement, contribuent à cette augmentation du coût de production.

L'invention est exposée ci-après plus en détail à l'aide de dessins représentant seulement un mode d'exécution.
La figure 1 représente une vue schématisée et en plan d'une ferrure de verrouillage conforme à l'invention (l'une des plaques de recouvrement ayant été retirée).
La figure 2 représente une vue agrandie et en détail d'une partie du pêne demi-tour intervenant dans la ferrure de verrouillage représentée dans la figure 1.
La figure 3 représente une vue en élévation de l'entretoise comportant un orifice dans lequel est monté l'axe du pêne demi-tour.
La figure 4 représente une vue en plan du coulisseau constituant les moyens de commande du pêne demi-tour.
La figure 5 représente une vue en élévation du coulisseau représenté dans la figure 4.

La figure 1, à laquelle se rapporte la description suivante, représente plus particulièrement, une ferrure de verrouillage du type serrure, conforme à l'invention.

Cependant, il est bien évident que cette dernière est applicable à d'autres types de ferrures, notamment, à des crémones-serrures.

En effet, les moindres modifications qu'il est nécessaire d'apporter à l'invention, telle qu'elle est décrite ci-dessous, pour son application à une crémone-serrure sont à la portée de l'Homme du Métier considéré.

Ainsi, la ferrure de verrouillage 1, représentée dans la figure 1 et conforme à l'invention concerne une serrure formée, essentiellement, d'un boîtier 2 solidaire d'une têtière 3 et renfermant un mécanisme de commande 4 permettant d'actionner des éléments de verrouillage 5, 6 et, notamment, un pêne demi-tour, portant la référence 5, et un pêne dormant, noté 6.

Dans le cadre de ferrure de verrouillage encastrable dans le montant avant d'un ouvrant d'une porte, fenêtre ou analogue, son boîtier 2 se compose, en général, de deux plaques de recouvrement 7 reliées par des entretoises 71 et rapportées sur la têtière 3 soit par rivetage, soudage ou autre.

Le mécanisme de commande 4 de cette serrure comporte un fouillot 8 rendu solidaire en rotation d'un axe 9 et coopérant avec le pêne demi-tour 5. L'axe 9 présente, en son centre, un trou carré 10 dans lequel est engagé le carré de manoeuvre de la poignée. Celle-ci permet à l'usager d'agir sur ledit fouillot 8.

Il est à remarquer que dans le cadre de la figure 1, ce dernier ne coopère qu'avec le pêne demi-tour 5. Cependant, il est bien évident qu'un tel fouillot, intervenant dans le mécanisme de commande d'une crémone-serrure, peut être pourvu d'une pluralité d'organes de commande ou doigts de commande actionnant, par exemple, une ou des tringles portant des organes de verrouillage, tels que des rouleaux.

En général, le fouillot 8 est pourvu de moyens de rappel élastique permettant de ramener la poignée de manoeuvre en position de repos après fermeture ou ouverture de la porte. Ainsi, selon un mode de réalisation connu dans l'état de la technique, autour de l'axe 9 est enroulé un élément élastique, tel que ressort en spirale coopérant simultanément, avec le fouillot 8 et une entretoise ou un ergot solidaire de l'une des plaques de recouvrement 7 du boîtier 2.

Le mécanisme de commande 4 comporte, par ailleurs, un élément à clé 11, tel qu'un barillet ou autre, dont la fonction consiste à actionner, par l'intermédiaire d'organes de commande 12, 13, respectivement, le pêne demi-tour 5 et le pêne dormant 6.

Ainsi, le pêne demi-tour 5 comporte des moyens de guidage et de positionnement 14 coopérant avec le boîtier 2, des moyens de rappel élastique intégrés 15 permettant de le ramener automatiquement en position active, à savoir saillant par rapport à la têtière 3, et des moyens de commande 16 autorisant l'interaction avec le fouillot 8 et/ou l'élément à clé 11.

Plus précisément, le pêne demi-tour 5 est formé d'un corps 17 constituant la tête du pêne et débouchant de la têtière 3 au travers d'une lumière 18 réalisée dans cette dernière. Ce corps 17 est solidaire d'un axe 19 horizontal inséré dans le boîtier 2 et venant à coopérer avec des moyens de guidage et de positionnement 14.

Ces derniers sont formés par une entretoise 20 disposée perpendiculairement aux plaques de recouvrement 7 du boîtier 2 et comportant en son centre un orifice 21 servant de passage à l'axe 19 du pêne demi-tour 5. Cette entretoise 20 est rendue solidaire des plaques de recouvrement 7 après montage du boîtier 2. A cet effet, lesdites plaques de recouvrement 7 sont pourvues d'une rainure dans laquelle peut être engagée une languette 22 située sur le chant supérieur et inférieur de l'entretoise 20 et assurant une parfaite immobilité de cette dernière lors du coulissement de l'axe 19 dans l'orifice 21.

Les moyens de commande 16 du pêne demi-tour 5 sont constitués par un coulisseau 23 monté sur l'axe 19. Ce coulisseau 23 comporte des plans d'appui 24, 25, aptes à coopérer avec des organes de commande 12, 26, qui sont, respectivement, reliés à l'élément à clé 11 et solidaires du fouillot 8.

Ce coulisseau 23 présente, plus particulièrement, une lumière centrale 27 délimitée, aux extrémités, par des flancs transversaux 28, 29 et servant au passage de l'entretoise 20 et à l'axe 19 du pêne demi-tour 5. Cet axe 19 traverse, de part en part, les flancs transversaux 28, 29, grâce à des orifices 30 aménagés dans ces derniers.

Il est à remarquer, qu'après assemblage, le flanc transversal avant 29 du coulisseau 23 vient en appui contre la face interne 31 du corps de pêne 17. Par ailleurs, des moyens de clipage ou autres, coopérant avec le flanc transversal arrière 28 de ce coulisseau 23, permettent d'immobiliser en translation ce dernier sur l'axe 19.

Ainsi, lors de la commande du pêne demi-tour 5, le coulisseau 23 se déplace par rapport à l'entretoise 20. Avantageusement, les chants latéraux 34 de cette dernière coopèrent avec les chants longitudinaux 33 de la lumière centrale 27 du coulisseau 23, ce qui permet d'assurer le guidage de ce dernier à l'intérieur du boîtier 2.

En ce qui concerne les plans d'appui 24, 25, du coulisseau 23, ceux-ci sont constitués, respectivement, par une aile 35, pourvue d'un plan-butée 36 et solidaire d'un des chants longitudinaux 37 dudit coulisseau 23 et par le flanc transversal arrière 28. Ainsi, en actionnant l'élément à clé 11, il est possible d'agir sur le pêne demi-tour 5 par l'intermédiaire de l'organe de commande 12 dont l'extrémité supérieure coopère avec ce dernier et, notamment, avec le plan-butée 36 de l'aile 35 du coulisseau 23. Il est à remarquer, qu'en raison de sa morphologie, le plan d'appui 24 facilite considérablement, la liaison entre le pêne demi-tour 5 et l'organe de commande 12. A noter, également, que ce dernier peut être conçu suivant des tolérances relativement larges.

Par ailleurs, la rotation du fouillot 8 provoque le recul du pêne demi-tour 5 en raison de la coopération de l'organe de commande 26, solidaire dudit fouillot 8, avec le flanc transversal arrière 28 du coulisseau 23,

Pour garantir le bon fonctionnement de la ferrure de verrouillage et, notamment, du pêne demi-tour 5, il est indispensable de bloquer en rotation le coulisseau 23 dans le boîtier 2. A cet effet, l'organe de commande 26 est constitué, de préférence, par une fourche 39 composée de deux branches parallèles prolongeant radialement le corps du fouillot 8.

Ces deux branches, entre lesquelles sont engagés le coulisseau 23 et l'axe 19 du pêne demi-tour 5, respectent, au niveau de leur partie inférieure 58, un écart particulièrement réduit, sensiblement supérieur à l'épaisseur 59 dudit coulisseau 23. L'intérêt d'une telle configuration consiste, non seulement à immobiliser en rotation le coulisseau 23 mais également à assurer le guidage de ce dernier au cours de ses déplacements dans le boîtier 2, lors de la commande du pêne demi-tour 5 par l'élément à clé 11. La présence de cette fourche 39 permet, en outre, d'obtenir une meilleure répartition des efforts appliqués sur l'axe 19 du pêne demi-tour 5. En effet, les deux branches de la fourche 39 coopèrent avec le flan transversal arrière 28 du coulisseau 23 de manière symétrique par rapport à cet axe 19.

Le retrait du pêne demi-tour 5 dans le boîtier 2 peut être limité par tout moyen connu, par exemple, une butée solidaire dudit boîtier 2 et coopérant avec le coulisseau 23 ou un aménagement approprié des plaques de recouvrement 7. Ainsi, ces dernières peuvent comporter sur leur chant avant 40 une découpe 41 réalisée au droit du pêne demi-tour 5 et dont la profondeur définit le retrait maximum du corps 17 de ce dernier dans le boîtier 2 (ce mode de réalisation ayant été représenté dans la figure 1).

Quant à la position saillante maximum du pêne demi-tour 5 par rapport à la têtière 3, celle-ci es(déterminée, d'une part, par la longueur 42 de la lumière centrale 27, la position de l'entretoise 20 dans le boîtier 2 et la largeur des branches de la fourche 39.

En effet, en position saillante maximum, le chant avant 43 de cette fourche 39 vient en butée contre l'entretoise 20 alors que le chant arrière 44 de cette même fourche 39 coopère avec le flanc transversal arrière 28.

Quant aux moyens de rappel élastique, ils sont constitués, substantiellement, par un ressort hélicoïdal 45 engagé sur l'axe 19 et venant en appui, à ses extrémités 46, 47, respectivement, contre le flanc transversal avant 29 du coulisseau 23 et contre l'entretoise 20. Ainsi, lors d'une action de l'usager sur le fouillot 8 ou l'élément à clé 11, le pêne demi-tour 5 vient à coulisser dans le boîtier 2 provoquant le déplacement du coulisseau 23 par rapport à l'entretoise 20, d'où résulte la compression du ressort hélicoïdal 45. En relâchant l'action exercée soit sur ledit fouillot 8 ou sur cet élément à clé 11, ce ressort hélicoïdal 45 est en mesure de repousser le flanc transversal avant 29 du coulisseau 23 et de ramener le pêne demi-tour 5 dans sa position saillante par rapport à la têtière 3.

En raison de cette configuration particulière, on constate que les moyens de commande 16 du pêne demi-tour 5, les moyens de guidage et de positionnement 14 de ce dernier dans le boîtier 2 et les moyens de rappel élastique 15 forment un tout dissocié du restant du mécanisme de commande 4 et dudit boîtier 2, ce qui facilite considérablement le montage d'une telle ferrure de verrouillage 1 conforme à l'invention.

Cette ferrure de verrouillage 1 peut également comporter des moyens 48 permettant de conférer au pêne demi-tour 5 une rotation de 180 degrés de manière à assurer sa réversibilité et, par voie de conséquence, la réversibilité de la ferrure de verrouillage 1. Ces moyens de rotation 48 peuvent être accessibles depuis l'extérieur du boîtier 2 et, plus précisément, depuis le chant avant de l'ouvrant et depuis une ouverture 49 réalisée dans le chant arrière 50 du boîtier 2 au droit de l'axe 19 du pêne demi-tour 5.

Ainsi, ces moyens de rotation 48 sont constitués par des moyens élastiques 51 autorisant une projection vers l'extérieur du corps 17 du pêne demi-tour 5 de manière à dégager ledit corps 17 de la lumière 18 usinée dans la têtière 3. Dans cette position, il est possible de conférer une rotation de 180 degrés au pêne demi-tour 5 en raison de son axe 19 coulissant respectivement, dans les orifices 30 des flancs transversaux 28, 29 du coulisseau 23 et dans l'orifice 21 aménagé dans l'entretoise 20.

Les moyens élastiques 51 sont formés, substantiellement, par un ressort hélicoïdal 52 engagé sur la partie 53 de l'axe 19 se présentant saillante par rapport à la face arrière 54 du flanc transversal arrière 28. Ce ressort 52 coopère, simultanément, avec cette face arrière 54 et une rondelle 55 montée à l'extrémité 56 de l'axe 19.

Ainsi, sous l'effet d'une traction ou d'une pression appliquée respectivement sur le corps 17 ou ladite extrémité 56 de l'axe 19, le ressort 52 vient à se comprimer autorisant un déplacement horizontal du pêne demi-tour 5 pour projeter ledit corps 17 en dehors de la lumière 18. Après rotation de 180 degrés, le corps 17 s'insère à nouveau dans cette dernière, sous l'effet du rappel élastique exercé par le ressort 52.

La rotation de ce pêne demi-tour 5 depuis l'ouverture 49 dans le boîtier 2 est facilitée en raison d'une rainure 57 réalisée dans l'extrémité 56 de l'axe 19 autorisant l'engagement d'un tournevis.

De ce fait, il n'est plus nécessaire de porter une attention quant au sens du pêne demi-tour 5 au cours de l'assemblage de la ferrure de verrouillage.

De manière à faciliter le montage du ressort 52 sur la partie saillante 53 de l'axe 19, la rondelle 55 peut être constituée, plus particulièrement, par un circlips ou analogue coopérant avec une gorge périphérique usinée dans l'axe 19 à son extrémité 56.

Avantageusement, le coulisseau 23 peut remplir la fonction de guidage du pêne demi-tour 5 et, notamment, du corps 17 au cours de leur rotation pour faciliter, à nouveau, l'engagement de ce dernier dans la lumière 18 de la têtière 3.

A cet effet, et selon un premier mode d'exécution, les dimensions du flanc transversal avant 29 du coulisseau 23 sont sensiblement supérieures à celles de la lumière 18. De ce fait, lors de la compression du ressort 52, le flanc transversal 29 coopère avec la têtière 3 en donnant naissance à d'importantes forces de frottement entre ces derniers. Ceci évite un décalage du corps 17 par rapport à ladite lumière 18 lors de la rotation du pêne demi-tour 5.

Selon un second mode d'exécution, les dimensions dudit flanc transversal avant 29 du coulisseau 23 sont sensiblement inférieures à celles de la lumière 18. Ainsi, la compression du ressort 52 provoque, non seulement, la projection du corps 17 en dehors de la lumière 18, mais, également, l'engagement du flanc transversal avant 29 dans cette dernière. Il en résulte la coopération entre les chants latéraux 60 et inférieur et supérieur 61 du flanc transversal avant 29 avec les chants longitudinaux et transversaux de la lumière 18, assurant le guidage du pêne demi-tour 5.

## Revendications

1. Ferrure de verrouillage (1), telle que serrure, crémone-serrure ou autre, comportant un boîtier (2) solidaire d'une têtière 3 et renfermant un mécanisme de commande (4) pourvu d'un fouillot (8) et/ou d'un élément à clé (11) pour actionner des éléments de verrouillage (5, 6) et plus particulièrement un pêne demi-tour (5) formé d'un corps (17) se présentant saillant par rapport à ladite têtière (3) et d'un axe (19) logé dans le boîtier (2), ce pêne demi-tour (5) comportant, en outre, d'une part, des moyens de commande (16) munis de plans d'appui (24, 25) sur lesquels agissent, respectivement, un organe de commande (12) relié à l'élément à clé (11) et un organe de commande (26) solidaire du fouillot (8) et, d'autre part, des moyens assurant son guidage et son positionnement dans le boîtier (2), ces moyens étant formés par une entretoise (20) comportant un orifice (21) dans lequel est monté l'axe (19) du pêne demi-tour (5), cette entretoise (20) étant rendue solidaire des plaques de recouvrement (7) composant le boîtier (2), caractérisée par le fait que les moyens de commande (16) sont constitués par un coulisseau (23) présentant une lumière centrale (27) délimitée, aux extrémités, par des flancs transversaux (28, 29) et servant de passage à l'axe (19) du pêne demi-tour (5) et à l'entretoise (20), les flancs transversaux (28, 29) étant, en outre, pourvus d'un orifice (30) dans lequel est introduit l'axe (19) et coopérant, respectivement, avec des moyens de clipage ou autre pour immobiliser en translation le coulisseau (23) sur l'axe (19), et avec la face interne (31) du corps (17) relatif au pêne demi-tour (5), ce coulisseau (23) comportant lesdits plans d'appui (24, 25).

2. Ferrure de verrouillage (1) selon la revendication 1, caractérisée par le fait que l'entretoise (20) est rendue solidaire des plaques de recouvrement (7), composant le boîtier (2), au travers des languettes (22) pénétrant dans des rainures aménagées au niveau desdites plaques de recouvrement (7).

3. Ferrure de verrouillage (1), selon la revendication 1, caractérisée par le fait que la lumière centrale (27) présente des chants longitudinaux (33) coopérant avec les chants latéraux (34) de l'entretoise (20) pour assurer le guidage du pêne demi-tour (5) et du coulisseau (23) au cours de leurs déplacements dans le boîtier (2).

4. Ferrure de verrouillage (1) selon la revendication 1 caractérisée par le fait que le plan d'appui (24) du coulisseau (23) coopérant avec l'organe de commande (12) relié à l'élément à clé (11), est formé par une aile (35) pourvue d'un plan-buté (36) et solidaire d'un des chants longitudinaux (37) dudit coulisseau (23).

5. Ferrure de verrouillage (1) selon la revendication 1, caractérisée par le fait que le plan d'appui (25) coopérant avec l'organe de commande (26) du fouillot (8), est constitué par le flanc transversal arrière (28) du coulisseau (23).

6. Ferrure de verrouillage (1) selon la revendication 1, caractérisée par le fait que l'organe de commande (26) du fouillot (8) est formé par une fourche (39) composée de deux branches parallèles prolongeant radialement le corps du fouillot (8), entre ces deux branches de la fourche (39) étant engagé le coulisseau (23) de sorte que le flanc transversal arrière (28) de ce dernier coopère avec le chant arrière (44) de ladite fourche (39).

7. Ferrure de verrouillage (1) selon la revendication 6, caractérisée par le fait que les deux branches de la fourche (39) respectent dans leur partie inférieure (58) un écart réduit, sensiblement supérieur à l'épaisseur (59) du coulisseau (23), d'une part, pour assurer le guidage de ce dernier lors de la commande du pêne demi-tour (5) par l'élément à clé (11) et, d'autre part, pour immobiliser en rotation ledit coulisseau (23).

## Patentansprüche

1. Verriegelungsbeschlag (1), wie Schloß, Baskülverschluß od.dgl., mit einem Gehäuse (2), das mit einer Stulpschiene (3) verbunden ist und einen Betätigungsmechanismus (4) umschließt, der mit einer Nuß (8) und/oder einem Schlüsselelement (11) versehen ist, um die Verriegelungselemente (5, 6) zu betätigen, und insbesondere einen Schnapper (5), der aus einem bezüglich der Stulpschiene (3) vorragenden Körper (17) und einer im Gehäuse (2) sitzenden Achse (19) gebildet ist, wobei der Schnapper (5) ferner einerseits Betätigungsmittel (16), die mit Anschlagflächen (24, 25) versehen sind, auf welche ein mit dem Schlüsselelement (11) verbundenes Betätigungsorgan (12) sowie ein mit der Nuß (8) verbundenes Betätigungsorgan (26) einwirkt, und anderseits Mittel trägt, die seine Führung und seine Positionierung im Gehäuse (2) sicherstellen, wobei diese Mittel durch einen Abstandhalter (20) gebildet sind, der eine Öffnung (21) aufweist, in welcher die Achse (19) des Schnappers (5) montiert ist, wobei dieser Abstandhalter (20) mit Abdeckplatten (7) verbunden ist, welche das Gehäuse (2) bilden, dadurch gekennzeichnet, daß die Betätigungsmittel (16) durch einen Schieber (23) gebildet sind, der eine zentrale, an ihren Enden durch zwei Querflanken (28, 29) begrenzte Öffnung (27) aufweist und dem Durchtritt der Achse (19) des Schnappers (5) sowie des Abstandhalters (20) dient, wobei die Querflanken (28, 29) ferner mit einer Öffnung (30) versehen sind, in welche die Achse (19) eingeführt ist, und mit Klemmitteln oder anderen Mitteln zum Stillsetzen der Translation des Schiebers (23) auf der Achse (19) bzw. mit der Innenseite (31) des Körpers (17) des Schnappers (5) zusammenwirken, wobei der Schieber (23) die erwähnten Anschlagflächen (24, 25) trägt.

2. Verriegelungsbeschlag (1) nach Anspruch 1, dadurch gekennzeichnet, daß der Abstandhalter (20) mit den das Gehäuse (2) bildenden Abdeckplatten (7) über Leisten (22) verbunden ist, die in Rinnen eingreifen, welche auf der Höhe dieser Abdeckplatten (7) ausgebildet sind.

3. Verriegelungsbeschlag (1) nach Anspruch 1, dadurch gekennzeichnet, daß die zentrale Öffnung (27) Längskanten (33) aufweist, die mit den Seitenkanten (34) des Abstandhalters (20) zusammenwirken, um die Führung des Schnappers (8) und des Schiebers (23) bei deren Bewegung im Gehäuse (2) sicherzustellen.

4. Verriegelungsbeschlag (1) nach Anspruch 1, dadurch gekennzeichnet, daß die Anschlagfläche (24) des Schiebers (23), welche mit dem mit dem Schlüsselelement (11) verbundenen Betätigungsorgan (12) zusammenwirkt, durch einen Flügel (35) gebildet ist, der mit einer Anschlagfläche (36) versehen und mit einer der Längskanten (37) des Schiebers (23) verbunden ist.

5. Verriegelungsbeschlag (1) nach Anspruch 1, dadurch gekennzeichnet, daß die Anschlagfläche (25), die mit dem Betätigungsorgan (26) der Nuß (8) zusammenwirkt, durch die hintere Querflanke (28) des Schiebers (23) gebildet ist.

6. Verriegelungslbeschlag (1) nach Anspruch 1, dadurch gekennzeichnet, daß das Betätigungsorgan (26) der Nuß (8) durch eine Gabel (39) gebildet ist, die zwei parallele Schenkel aufweist, welche den Körper der Nuß (8) radial verlängern, wobei zwischen den bei den Schenke in der Gabel (39) der Schieber (23) eingreift, derart, daß die hintere Querflanke (28) desselben mit der hinteren Kante (44) der Gabel (39) zusammenwirkt.

7. Verriegelungsbeschlag (1) nach Anspruch 6, dadurch gekennzeichnet, daß die beiden Schenkel der Gabel (39) in ihrem unteren Teil (58) einen verminderten Abstand haben, der im wesentlichen größer als die Dicke (59) des Schiebers (23) ist, um einerseits die Führung desselben bei der Betätigung des Schnappers (5) durch das Schlüsselelement (11) sicherzustellen und um anderseits den Schieber (23) drehfest zu machen.

## Claims

1. Lock fitting (1), such as a lock, espagnolette or the like, comprising a casing (2) integral with a face-plate (3) and containing an operating mechanism (4) provided with a tumbler (8) and/or a key member (11) for actuating locking members (5, 6) and, more particularly, a latch bolt (5) formed of a body (17) which is protruding with respect to said face-plate (3) and a spindle (19) accomodated in the casing (2), this latch bolt (5) furthermore comprising, on the one hand, operating means (16) provided with bearing planes (24, 25) onto which act an operating organ (12) connected to the key member (11) and an operating organ (26) integral with the tumbler (8), respectively, and, on the other hand, means ensuring its guiding and its positioning in the casing (2), these means being formed by a spacer (20) comprising an opening (21) in which is mounted the spindle (19) of the latch bolt (5), this spacer (20) being made integral with the cover-plates (7) forming the casing (2), characterized in that the operating means (16) are comprised of a slide (23) having a central slot (27) defined, at the ends, by transversal side plates (28, 29) and serving as a passageway for the spindle (19) of the latch bolt (5) and the spacer (20), the transversal side plates (28, 29) being furthermore provided with an opening (30) into which is engaged the spindle (19) and cooperating with clipping means or the like for immobilizing the slide (23) in translation on the spindle (119) and with the inner face (31) of the body (17) with respect to the latch bolt (5), respectively, this slide (23) comprising said bearing planes (24, 25).

2. Lock fitting (1) according to claim 1, characterized in that the spacer (20) is made integral with the cover-plates (7), forming the casing (2), through the tongues (22) penetrating into grooves made at the level of said cover-plates (7).

3. Lock fitting (1) according to claim 1, characterized in that the central slot (27) has longitudinal edges (33) co-operating with the side edges (34) of the spacer (20) to ensure the guiding of the latch bolt (5) and the slide (23) during their movements in the casing (2).

4. Lock fitting (1) according to claim 1, characterized in that the bearing plane (24) co-operating with the operating organ (12) connected to the key member (11) is formed by a wing (35) provided with a thrust plane (36) and integral with one of the longitudinal edges (37) of said slide (23).

5. Lock fitting (1) according to claim 1, characterized in that the bearing plane (25) co-operating with the operating organ (126) of the tumbler (8) is formed by the rear transversal side plate (28) of the slide (23).

6. Lock fitting (1) according to claim 1, characterized in that the operating organ (26) of the tumbler (8) is formed of a fork (39) comprised of two parallel legs radially extending the body of the tumbler (8), between these two legs of the fork (39) being engaged the slide (23), so that the rear transversal side plate (28) of same co-operates with the rear edge (44) of said fork (39).

7. Lock fitting (1) according to claim 6, characterized in that the two legs of the fork (39) maintain, at their lower portion (58), a reduced distance, substantially larger than the thickness (59) of the slide (23), on the one hand, to ensure the guiding of same during the operation of the latch bolt (5) through the key member (11) and, on the other hand, to immobilize said slide (23) in rotation.
